# NEUE EUROPÄISCHE PATENTSCHRIFT

(11) **EP 1 854 691 B2**
(45) Veröffentlichungstag und Bekanntmachung des Hinweises auf die Entscheidung über den Einspruch: **03.04.2013**
(45) Hinweis auf die Patenterteilung: 24.06.2009
(21) Anmeldenummer: 07009125.1
(22) Anmeldetag: 07.05.2007
(51) Int. Cl.: B61D 3/10, B61D 17/20

(54) **Brücke mit Drehscheibe eines Übergangs zwischen zwei gelenkig miteinander verbundenen Fahrzeugen**
Bridge with turntable for the intersection of two vehicles with a jointed connection
Ponts dotés de disques rotatifs d'un passage entre deux véhicules reliés l'un à l'autre de manière souple

(30) Priorität: 09.05.2006 DE 202006007377 U
(43) Veröffentlichungstag der Anmeldung: 14.11.2007
(73) Patentinhaber: Hübner GmbH, 34123 Kassel (DE)
(72) Erfinder: Rudolph, Hans-Jakob, 34308 Bad Emstal (DE)
(74) Vertreter: Walther, Walther & Hinz GbR

(56) Entgegenhaltungen:
- DE-A1- 4 138 921
- DE-U1- 9 413 285
- FR-A1- 2 581 016

## Beschreibung

Die vorliegende Erfindung betrifft eine Brücke mit Drehscheibe eines Übergangs zwischen zwei durch ein Gelenk miteinander verbundenen Fahrzeugen, wobei die Drehscheibe mit ihrem einen Ende durch ein elastisches Zwischenglied mit dem Boden des Fahrzeugs in Verbindung steht.

Gelenkig miteinander verbundene Fahrzeuge sind beispielsweise in Form von Gelenkbussen, aber auch in Form von schienengebundenen Fahrzeugen, z. B. Straßenbahnen, bekannt. Schienenfahrzeuge, und hier insbesondere Straßenbahnen, weisen mehrere Drehgestelle auf, wobei im Bereich der Drehgestelle, also vor oder hinter den Drehgestellen, die einzelnen Fahrzeuge oder Fahrzeugteile durch Gelenke miteinander verbunden sind. Im Bereich der Gelenke befindet sich ein Übergang, wobei der Übergang eine Übergangsbrücke umfasst sowie einen Balg, der bekannterweise sowohl die Übergangsbrücke als auch das Gelenk umspannt, um den in dem Fahrzeug befindlichen Personen den Übergang von einem Fahrzeug in das andere Fahrzeug, ohne Witterungseinflüssen ausgesetzt zu sein, zu ermöglichen.

Aus der FR 258101 A1 ist eine Verbindung zwischen zwei Teilen eines Gelenkfahrzeugs bekannt, bei der im Bereich des Übergangs schrägstehende Bodenplatten vorgesehen sind. Die horizontal verlaufenden Drehscheiben befinden sich über dem Gelenk außerhalb des Übergangsbereichs zwischen den Teilen des Gelenkfahrzeugs.

Bekanntermaßen müssen Gelenkfahrzeuge bei ihrer Fahrt den unterschiedlichsten Bewegungen folgen können. So muss ein solches Fahrzeug insbesondere Knickbewegungen ermöglichen, wie sie auftreten, wenn ein solches Fahrzeug durch eine Kurve fährt. Darüber hinaus müssen Nickbewegungen ermöglicht werden, wie sie auftreten, wenn ein solches Fahrzeug über eine Kuppe oder durch eine Senke fährt. Im gewissen Umfang sollen auch Wankbewegungen aufgenommen werden können, wie sie beispielsweise auftreten, wenn die Fahrzeuge gegeneinander verdreht werden. Darüber hinaus ist zu beachten, dass die beschriebenen Bewegungen auch einander überlagert auftreten können. Insbesondere im Bereich einer Drehscheibe ergeben sich bei Kurvenfahrt, also bei einer Knickbewegung und gegebenenfalls überlagerten Wank- und Nickbewegungen, überaus komplexe Bewegungsabläufe im Bereich der Drehscheibe, wenn man beispielsweise einen Punkt auf dem äußeren Umfang der Drehscheibe betrachtet.

Die DE 41 38 921 A1 zeigt eine niedrig bauende, scheibenförmige Plattform für Niederflurgelenkbusse, wobei die Plattform selbsttragend, aber in vertikaler Richtung in sich elastisch verformbar ist.

Aus der DE 94 13 285.2 U1. ist in diesem Zusammenhang ein Schienenfahrzeug bekannt, wobei zwischen dem Drehteller des Schienenfahrzeugs und dem Boden des Fahrzeugs eine elastische Verbindung in Forme eines elastischen Scharniers nach Art eines Hohlprofils aus einem Elastomer vorgesehen ist.

Moderne Straßenbahnzüge sind insbesondere derart konstruiert, dass sie im Sinne eines barrierefreien Zugangs auch Rollstuhlfahrern die Möglichkeit eröffnen, unmittelbar von der Bahnsteigkante in das Fahrzeug zu gelangen, gegebenenfalls auch mittels einer Rampe im Türeinstieg. Hierfür sind die Fahrzeuge zumindest im Bereich eines Einstiegs niederflurig ausgebildet. Einer solchen Niederflurigkeit sind allerdings Grenzen im Bereich des Drehgelenkes gesetzt, da das Drehgelenk eine gewisse Mindestbauhöhe nicht unterschreiten kann. Um nun einen barrierefreien Übergang zwischen den einzelnen Fahrzeugen eines solchen Gelenkzuges zu ermöglichen, wird weiterhin vorgeschlagen, dass die Drehscheibe über dem Gelenk schräg stehend verläuft, wobei die schräg stehende Drehscheibe an ihrem anderen Ende mit dem Fahrzeugboden des anderen Fahrzeugs in Verbindung steht.

Die Anbindung von der Drehscheibe zum Boden des Fahrzeugs kann unmittelbar, oder auch mittelbar durch eine Kuppelplatte erfolgen. Gleiches gilt sinngemäß auch für den Übergang von dem elastischen Zwischenglied zum Fahrzeugboden. Auch hier kann eine Kuppelplatte vorgesehen sein, die starr mit dem Boden verbunden ist.

Um zu verhindern, dass sich bei Bewegung der Fahrzeuge relativ zueinander die Drehscheibe gegenüber dem Boden des Fahrzeugs abhebt oder absenkt, ist nach einem weiteren Merkmal der Erfindung vorgesehen, dass die Drehscheibe im Übergang zum Boden des einen Fahrzeugs eingespannt gehalten ist. Wie bereits an anderer Stelle erläutert, dreht sich die Drehscheibe bei Kurvenfahrt relativ zum Fahrzeugboden und weist insofern auf ihrer dem Boden des einen Fahrzeugsteils zugewandten Stirnseite eine kreisbogenförmige Ausbildung auf. Durch die eingespannte Halterung der Drehscheibe im Übergangsbereich zum Boden des einen Fahrzeugteils wird nun erreicht, dass sich die Drehscheibe zwar innerhalb dieser Einspannung relativ zum Boden verdrehen kann, sich diese allerdings nicht abheben oder absenken kann.

Ebenfalls an anderer Stelle wurde bereits erläutert, dass die Fahrzeuge auch Nickbewegungen ausführen können müssen, wie sie auftreten, wenn solche Fahrzeuge über Kuppen oder durch Senken fahren. Insofern ist vorgesehen, dass die die Brücke bildenden Teile parallel zur Längsachse des Fahrzeugs verschieblich angeordnet sind, insbesondere ist die Drehscheibe entlang ihres stirnseitigen Umfangs relativ zum Boden des einen Fahrzeugs parallel zur Längsachse des Fahrzeugs verschieblich eingespannt gehalte. Das bedeutet, dass sich die Drehscheibe relativ zum Boden in Fahrzeugslängsachse verschieben kann. Um eine solche Einspannung zu bewerkstelligen ist im Einzelnen weiterhin vorgesehen, dass zwischen der Stirnseite der Drehscheibe und dem Boden oder Kuppelplatte ein umlaufender Spalt vorgesehen, wobei zur eingespannten Halterung der Drehscheibe eine Spannleiste vorgesehen ist, die den Randbereich der Drehscheibe und der Kuppelplatte überdeckt, und die mit einer Konterleiste unter der Drehscheibe und der Kuppelplatte verbunden ist.

In diesem Zusammenhang ist darauf hinzuweisen, dass die Anordnung eines solchen Spaltes grundsätzlich auch im Übergang zum Boden des anderen Fahrzeugs möglich ist. Wesentlich ist allein die Möglichkeit der Verschiebung der Brücke oder auch von Teilen der Brücke, um eine solchen Verkürzung oder Verlängerung der Brücke zu ermöglichen.

Um nun zu gewährleisten, dass sich auch bei Belastung der Spannleiste die Drehscheibe problemlos verdrehen kann, ist zwischen Spannleiste und Drehscheibe und eine Gleitleiste, beispielsweise aus Kunststoff, vorgesehen. Eine ebensolche Gleitleiste ist vorteilhaft auch zwischen der Konterleiste einerseits und der Drehscheibe und der Kuppelplatte anderseits angeordnet.

Das elastische Zwischenglied, das als Platte ausgebildet ist, ist insbesondere durch Verbindungsleisten mit jeweils dem Fahrzeugboden und der Drehscheibe verbunden. Vorteilhaft kann auch hierbei zwischen dem Boden des anderen Fahrzeugs und dem elastischen Zwischenglied eine Kuppelplatte vorgesehen sein, wobei diese Kuppelplatte einerseits mit dem elastischen Zwischenglied und andererseits mit dem Fahrzeugboden des anderen Fahrzeugs verbunden ist. Es sei an dieser Stelle noch einmal darauf hingewiesen, dass es für die Erfindung im Wesentlichen ohne Auswirkung ist, ob der Fahrzeugboden unmittelbar mit der Drehscheibe oder dem elastischen Zwischenglied oder durch eine Kuppelplatte verbunden ist.

Nach einem weiteren Merkmal der Erfindung ist vorgesehen, dass die Abschlusskante der Drehscheibe im Übergang zum elastischen Zwischenglied durch den Drehpunkt des Gelenkes verläuft. Ebenfalls ist vorgesehen, dass der Boden des anderen Fahrzeugs im Übergang zum elastischen Zwischenglied pfeilförmig verlaufend ausgebildet ist, wobei das elastische Zwischenglied korrespondierend hierzu verläuft. Die Spitze des pfeilförmigen Verlaufes des Bodens, oder für den Fall, dass eine Kuppelplatte Anwendung findet auch die Kuppelplatte, endet hierbei im Bereich des Drehpunktes des Drehgelenkes, das die beiden Fahrzeuge miteinander gelenkig verbindet.

Anhand der Zeichnungen wird die Erfindung nachstehend beispielhaft näher erläutert.
- Figur 1: zeigt schematisch einen Straßenbahnzug mit zwei Übergängen und zwei Drehgestellen;
- Figur 2: zeigt eine Seitenansicht eines Übergangs zwischen zwei Fahrzeugen eines Straßenbauzuges, die durch ein Gelenk miteinander verbunden sind;
- Figur 3: zeigt eine Ansicht von oben auf die Übergangsbrücke des Übergangs gemäß Figur 2;
- Figur 4: zeigt die Drehscheibe mit dem elastischen Zwischenglied und den zu beiden Seiten angeordneten Kuppelplatten als Übergangsbrücke des Übergangs in einer Draufsicht;
- Figur 5: zeigt einen Schnitt gemäß der Linie V - V aus Figur 4;
- Figur 6: zeigt einen Schnitt gemäß der Linie VI - VI aus Figur 4;
- Figur 7: zeigt einen Schnitt gemäß der Linie VII - VII aus Figur 4.

Der mit 1 gekennzeichnete Straßenbahnzug umfasst die drei Fahrzeuge 2, 3 und 4, die durch die Übergänge 5 miteinander in Verbindung stehen. Im Bereich der Übergänge 5 weist der Schienengelenkzug die beiden Drehgestelle 6 auf. Fährt ein solches Fahrzeug beispielsweise um eine Kurve, dann folgt der Straßenbahnzug dem Kurvenverlauf durch Knicken im Bereich der Übergänge 5.

Gegenstand der Erfindung ist nun die Brücke 10 als Teil des insgesamt mit 5 bezeichneten Übergangs (Fig. 2 ff). Die Brücke 10, umfassend die Drehscheibe 20, das elastische Zwischenglied 30 und die Kuppelplatte 40 sowie die Kuppelplatte 50, befindet sich schräg verlaufend über dem mit 60 bezeichneten Gelenk zur Verbindung der beiden Fahrzeuge 3, wie sich dies aus Figur 2 ergibt. Umspannt wird die Brücke 10 sowie auch das Gelenk 60 durch den insgesamt mit 15 bezeichneten Balg, wie sich dies insbesondere in Anschauung der Figuren 2 und 3 ergibt. Insbesondere aus Figur 3 ist erkennbar, dass die Abschlusskante 21 der Drehscheibe 20 durch den Drehpunkt 61 des Gelenkes 60 verläuft. Die Kuppelplatte 40 ist in Richtung auf die Abschlusskante 21 zu pfeilförmig (Pfeil 45) ausgebildet, wobei die Spitze der pfeilförmigen Kuppelplatte 40 zentrisch auf den Drehpunkt (61) des Gelenkes 60 zuweist. Das elastische Zwischenglied 30 folgt schlussendlich dem Verlauf sowohl der Drehscheibe 20 in diesem Bereich als auch der Kuppelplatte 40. Eine solche Ausbildung des elastischen Zwischengliedes 30 hat sich insofern als vorteilhaft herausgestellt, als durch diese Gestaltung im Mittenbereich dieses elastischen Zwischengliedes 30 die geringsten Spannungen auftreten.

Betrachtet man nunmehr die Figur 5 als Schnitt der Linie V - V aus Figur 4, so erkennt man ebenso wie aus der Figur 6 die Einspannung der Drehscheibe 20 durch die Kuppelplatte 50. Im Einzelnen ist hierbei eine Spannleiste 25 vorgesehen, wobei die Spannleiste 25 durch kreisbogenförmig angeordnete Schrauben 26 mit der Kuppelplatte 50 verbunden ist. Zwischen der Spannleiste 25 und der Drehscheibe 20 einerseits und der Kuppelplatte 50 andererseits befindet sich eine Gleitleiste 27, um eine Relativbewegung der Drehscheibe 20 zur Kuppelplatte 50 und damit schlussendlich zum Boden des damit gekuppelten Fahrzeugs zu gewährleisten.

Betrachtet man nunmehr den Schnitt gemäß der Figur 6 so erkennt man, dass dort die Kuppelplatte 50 mit der Konterleiste 55 durch Schrauben 56 verbunden ist. Auch hier befindet sich zwischen der Drehscheibe 20 und der Kuppelplatte 50 einerseits und der Konterleiste 55 andererseits eine Gleitleiste 57, um die Relativbewegung der Drehscheibe 20 einerseits zu der Konterleiste 55, die - wie bereits ausgeführt - mit der Kuppelplatte 50 durch die Schrauben 56 starr verbunden ist, zu gewährleisten. Erkennbar ist zwischen der Stirnseite 22, der Drehscheibe 20 und der Stirnseite 53 der Kuppelplatte 50 ein Spalt 70 erkennbar, wobei ein ebensolcher Spalt 75 auch im Bereich der Spannleiste 25, und hier insbesondere zwischen der Stirnkante der Gleitleiste 27 und einer Stufe 23 der Drehscheibe 20, vorgesehen ist, wobei die beiden Spalten 70, 75 dazu dienen, eine Nickbewegung der in dieser Weise verbundenen Fahrzeuge zu ermöglichen.

Die Verbindung des elastischen Zwischengliedes 30 mit der Kuppelplatte 40 einerseits und der Drehscheibe 20 andererseits ist in Figur 7 dargestellt. Das elastische Zwischenglied 30, das aus einem Elastomer oder einem elastischen Kunststoff besteht, ist durch die Verbindungsleisten 35 jeweils mit der Kuppelplatte 60 und der Drehscheibe 20 verschraubt. Das elastische Zwischenglied 30 weist auf seiner Oberseite eine verschleißfeste Oberfläche 31 auf, die insbesondere durch die Auflage eines dünnen Bleches bewerkstelligt werden kann.

## Patentansprüche

1. Brücke (10) mit Drehscheibe (20) eines Übergangs (5) zwischen zwei durch ein Gelenk (60) miteinander verbundenen Fahrzeugen (2, 3, 4), wobei
die Drehscheibe (20) mit ihrem einen Ende durch eine als elastisches Zwischenglied (30) ausgebildete Platte mit dem Boden des Fahrzeugs (2,3,4) in Verbindung steht, wobei
die Drehscheibe (20) über dem Gelenk (60) schrägstehend verläuft,wobei
die schrägstehende Drehscheibe (20) an ihrem anderen Ende mit dem Fahrzeugboden des anderen Fahrzeugs (2,3,4) in Verbindung steht.

2. Brücke nach Anspruch 1,
**dadurch gekennzeichnet,**
**dass** die Drehscheibe (20) im Übergang zum Boden des anderen Fahrzeugs (2,3,4) eingespannt gehalten ist.

3. Brücke nach einem der voranstehenden Ansprüche,
**dadurch gekennzeichnet,**
**dass** die Drehscheibe (20) im Übergang zum Boden des anderen Fahrzeugs (2,3,4) durch eine Kuppelplatte (50) eingespannt gehalten ist.

4. Brücke nach einem der voranstehenden Ansprüche,
**dadurch gekennzeichnet,**
**dass** die die Brücke (10) bildenden Teile (20, 30, 40, 50) parallel zur Längsachse des Fahrzeugs (2, 3, 4) verschieblich angeordnet sind.

5. Brücke nach einem der voranstehenden Ansprüche,
**dadurch gekennzeichnet,**
**dass** die Drehscheibe (20) entlang ihres stirnseitigen Umfang relativ zum Boden des Fahrzeugs (2,3,4) verschieblich eingespannt gehalten ist.

6. Brücke nach einem der voranstehenden Ansprüche,
**dadurch gekennzeichnet,**
**dass** zwischen der Stirnseite der Drehscheibe (20) und der Kuppelplatte ein umlaufender Spalt (70) vorgesehen ist, wobei zur eingespannten Halterung der Drehscheibe (20) eine Spannleiste (25) vorgesehen ist, die die Randbereiche der Drehscheibe (20) und der Kuppelplatte (50) überdeckt, und die mit einer Konterleiste (55) unter der Drehscheibe (20) verbunden ist.

7. Brücke nach einem der voranstehenden Ansprüche,
**dadurch gekennzeichnet,**
**dass** zwischen Spannleiste (25) einerseits und Drehscheibe (20) und Kuppelplatte (50) andererseits eine Gleitleiste (27) vorgesehen ist.

8. Brücke nach einem der voranstehenden Ansprüche,
**dadurch gekennzeichnet,**
**dass** zwischen Konterleiste (55) einerseits und Drehscheibe (20) und Kuppelplatte (50) andererseits eine Gleitleiste (57) vorgesehen ist.

9. Brücke nach Anspruch 1,
**dadurch gekennzeichnet,**
**dass** das elastische Zwischenglied (30) durch Verbindungsleisten (35) mit jeweils dem Fahrzeugboden und der Drehscheibe (20) verbunden ist.

10. Brücke nach einem der voranstehenden Ansprüche,
**dadurch gekennzeichnet,**
**dass** die Drehscheibe (20) im Übergang zum Fahrzeugboden des einen Fahrzeugs (2,3,4) kreisbogenförmig ausgebildet ist.

11. Brücke nach einem der voranstehenden Ansprüche,
**dadurch gekennzeichnet,**
**dass** die Abschlusskante (21) der Drehscheibe (20) im Übergang zum elastischen Zwischenglied (30) durch den Drehpunkt (61) des Gelenkes (60) verläuft.

12. Brücke nach einem der voranstehenden Ansprüche,
**dadurch gekennzeichnet,**
**dass** der Boden des anderen Fahrzeugs (2,3,4) im Ubergang zum elastischen Zwischenglied (30) pfeilförmig (45) verlaufend ausgebildet ist, wobei das elastische Zwischenglied (30) korrespondierend hierzu verläuft.

13. Brücke nach Anspruch 1,
**dadurch gekennzeichnet,**
**dass** der Boden des einen Fahrzeugs (2,3,4) im Übergang zu dem elastischen Zwischenglied (30) eine Kuppelplatte (40) aufweist.

## Claims

1. A gangway (10) with a turning platform (20) of a connection (5) between two vehicles (2, 3, 4) which are joined together by a joint (60),
said turning platform (20) being connected at its one end to the floor of the vehicle (2, 3, 4) through a plate formed as an elastic intermediate link (30),
said turning platform (20) standing obliquely above the joint (60),
the obliquely standing turning platform (20) being connected to the vehicle floor of the other vehicle (2, 3, 4) at its other end.

2. The gangway as set forth in claim 1,
**characterized in**
**that** the turning platform (20) is clamped and retained in the transition to the floor of the other vehicle (2, 3, 4).

3. The gangway as set forth in any one of the previous claims, **characterized in**
**that** the turning platform (20) is clamped and retained in the transition to the floor of the other vehicle (2, 3, 4) by a coupling plate (50).

4. The gangway as set forth in any one of the previous claims, **characterized in**
**that** the parts (20, 30, 40, 50) forming the gangway (10) are disposed for parallel displacement with respect to the longitudinal axis of the vehicle (2, 3, 4).

5. The gangway as set forth in any one of the previous claims, **characterized in**
**that** the turning platform (20) is clamped and retained so as to be displaceable relative to the floor of the vehicle (2, 3, 4) along its front side circumference.

6. The gangway as set forth in any one of the previous claims, **characterized in**
**that** a circumferential gap (70) is provided between the front side of the turning platform (20) and the coupling plate, a clamping ledge (25) which covers the border regions of the turning platform (20) and of the coupling plate (50) and which is connected to a mating ledge (55) underneath the turning platform (20) being provided for clamping and retaining the turning platform (20).

7. The gangway as set forth in any one of the previous claims, **characterized in**
**that** a gliding ledge (27) is provided between the clamping ledge (25) on the one side and the turning platform (20) and the coupling plate (50) on the other side.

8. The gangway as set forth in any one of the previous claims, **characterized in**
**that** a gliding ledge (57) is provided between the mating ledge (55) on the one side and the turning platform (20) and the coupling plate (50) on the other side.

9. The gangway as set forth in claim 1,
**characterized in**
**that** the elastic intermediate link (30) is connected respectively to the floor of the vehicle and to the turning platform (20) by connecting ledges (35).

10. The gangway as set forth in any one of the previous claims, **characterized in**
**that** the turning platform (20) is configured in the shape of an arc of a circle in the transition to the vehicle floor of the one vehicle (2, 3, 4).

11. The gangway as set forth in any one of the previous claims, **characterized in**
**that** the terminating edge (21) of the turning platform (20) extends through the point of rotation (61) of the joint (60) in the transition to the elastic intermediate link (30).

12. The gangway as set forth in any one of the previous claims, **characterized in**
**that** the floor of the other vehicle (2, 3, 4) is configured to extend in the shape of an arrow (45) in the transition to the elastic intermediate link (30), said elastic intermediate link (30) extending correspondingly.

13. The gangway as set forth in claim 1,
**characterized in**
**that** the floor of the one vehicle (2, 3, 4) comprises a coupling plate (40) in the transition to the elastic intermediate link (30).

## Revendications

1. Passerelle (10) avec plateforme tournante (20) d'une intercirculation (5) entre deux véhicules (2, 3, 4) reliés ensemble par une articulation (60),
la plateforme tournante (20) étant reliée par l'une de ses extrémités au plancher du véhicule (2, 3, 4) par l'intermédiaire d'une plaque conformée comme un élément intermédiaire élastique (30),
la plateforme tournante (20) se dressant obliquement au-dessus de l'articulation (60)
la plateforme tournante (20), qui se dresse obliquement, étant reliée par son autre extrémité au plancher de l'autre véhicule (2, 3, 4).

2. Passerelle selon la revendication 1,
**caractérisée en ce**
**que** la plateforme tournante (20) est retenue par serrage dans la transition vers le plancher de l'autre véhicule (2, 3, 4).

3. Passerelle selon l'une quelconque des revendications précédentes, **caractérisée en ce**
**que** la plateforme tournante (20) est retenue par serrage par une plaque d'accouplement (50) dans la transition vers le plancher de l'autre véhicule (2, 3, 4).

4. Passerelle selon l'une quelconque des revendications précédentes, **caractérisée en ce**
**que** les pièces (20, 30, 40, 50) constituant la passerelle (10) sont disposées mobiles en coulissement parallèlement à l'axe longitudinal du véhicule (2, 3, 4).

5. Passerelle selon l'une quelconque des revendications précédentes, **caractérisée en ce**
**que** la plateforme tournante (20) est retenue par serrage, mobile en coulissement le long de son pourtour frontal par rapport au plancher du véhicule (2, 3, 4).

6. Passerelle selon l'une quelconque des revendications précédentes, **caractérisée en ce**
**qu'**une fente circonférentielle (70) est prévue entre la face d'extrémité de la plateforme tournante (20) et la plaque d'accouplement, une baguette de serrage (25), qui recouvre les zones en bordure de la plateforme tournante (20) et de la plaque d'accouplement (50) et qui est reliée à une baguette conjuguée (55) en dessous de la plateforme tournante (20), étant prévue pour retenir la plateforme tournante (20) par serrage.

7. Passerelle selon l'une quelconque des revendications précédentes, **caractérisée en ce**
**qu'**une baguette coulissante (27) est prévue entre la baguette de serrage (25) d'une part et la plateforme tournante (20) et la plaque d'accouplement (50) d'autre part.

8. Passerelle selon l'une quelconque des revendications précédentes, **caractérisée en ce**
**qu'**une baguette coulissante (57) est prévue entre la baguette conjuguée (55) d'une part et la plateforme tournante (20) et la plaque d'accouplement (50) d'autre part.

9. Passerelle selon la revendication 1,
**caractérisée en ce**
**que** l'élément intermédiaire élastique (30) est relié respectivement au plancher du véhicule et à la plateforme tournante (20) par des baguettes de liaison (35).

10. Passerelle selon l'une quelconque des revendications précédentes, **caractérisée en ce**
**que** la plateforme tournante (20) est réalisée sous forme d'arc de cercle dans la transition vers le plancher de l'un des véhicules (2, 3, 4).

11. Passerelle selon l'une quelconque des revendications précédentes, **caractérisée en ce**
**que** l'arête terminale (21) de la plateforme tournante (20) passe par le point de rotation (61) de l'articulation (60) dans la transition vers l'élément intermédiaire élastique (30).

12. Passerelle selon l'une quelconque des revendications précédentes, **caractérisée en ce**
**que** le plancher de l'autre véhicule (2, 3, 4) est réalisé de manière à s'étendre en forme de flèche (45) dans la transition vers l'élément intermédiaire élastique (30), l'élément intermédiaire élastique (30) s'étendant de façon correspondante.

13. Passerelle selon la revendication 1,
**caractérisée en ce**
**que** le plancher de l'un des véhicules (2, 3, 4) comporte une plaque d'accouplement (40) dans la transition vers l'élément intermédiaire élastique (30).
